# EUROPÄISCHE PATENTSCHRIFT

(11) **EP 1 804 339 B1**
(45) Veröffentlichungstag und Bekanntmachung des Hinweises auf die Patenterteilung: **26.03.2008**
(21) Anmeldenummer: 06024353.2
(22) Anmeldetag: 24.11.2006
(51) Int. Cl.: H01R 13/24, H01R 12/04, H01R 12/32

(54) **Elektrische Verbindung**
Electrical connection
Connexion électrique

(30) Priorität: 28.12.2005 DE 102005062709
(43) Veröffentlichungstag der Anmeldung: 04.07.2007
(73) Patentinhaber: AMPHENOL-TUCHEL ELECTRONICS GmbH, 74080 Heilbronn (DE)
(72) Erfinder: Langhoff, Wolfgang, 71229 Leonberg (DE); Müller, Hans-Ulrich, 74629 Pfedelbach (DE)
(74) Vertreter: Schweiger, Johannes

(56) Entgegenhaltungen:
- EP-A2- 1 317 028
- US-A- 3 503 033
- US-A- 4 110 904
- US-A- 5 575 666

## Beschreibung

Die Erfindung betrifft eine elektrische Verbindung zwischen einer zylinderförmigen Hochstromkontaktbuchse oder einem Hochstromkontaktpin und einem planaren Leiterbahnelement mit zwei gegenüberliegenden Flachseiten.

Gegenwärtig werden zur Anbindung von Hochstromkontaktbuchsen oder Hochstromkontaktpins an Platinen überwiegend Einpresstechniken verwendet. Dabei wird die Hochstromkontaktbuchse in eine in die Platine eingebrachte Untermaß-Bohrung eingespannt. Im Vergleich zu herkömmlichen Kontaktbuchsen und Kontaktpins kommt es bei Kontaktbuchsen oder Kontaktpins für den Hochstrombereich, die für Stromstärken von mehr als 100 A geeignet sind aufgrund des größeren Durchmessers zu Spannungen in der Platine sowie zu Verformungen derselben. Dies ist insbesondere im Automobilbereich problematisch, wo zusätzlich Materialdickenschwankungen aufgrund von Temperaturschwankungen hinzutreten. Häufig führt dies in der Praxis zu Rissbildungen in der Platine und zum Lösen der elektrischen Kontakte. Außerdem ist bei den bekannten Verbindungen die kleine Kontaktfläche von Nachteil. Die Kontaktbuchsen und Kontaktpins werden mit der Platine lediglich in dem schmalen Bereich zwischen dem seitlichen Kontaktbuchsen- bzw. Kontaktpinrand und dem Öffnungsrand der Aufnahmeöffnung für die Kontaktbuchsen bzw. Kontaktpins leitend verbunden.

Elektrische Verbindungen oder Kontakte sind in der US 5,575,666 A, der US 4,110,904, der US 3,503,033 und der EP 1 317 028 A2 gezeigt.

Der Erfindung liegt die Aufgabe zugrunde, eine verbesserte Verbindung einer zylinderförmigen Hochstromkontaktbuchse oder eines Hochstromkontaktpins mit einem planaren Leiterbahnelement sowie ein Verbindungsverfahren vorzuschlagen, augrund derer befestigungsbedingte flächige Verspannungen in dem Leiterbahnelement vermieden werden.

Diese Aufgabe wird mit den Merkmalen der Ansprüche 1 und 13 gelöst. Vorteilhafte Weiterbildungen der Erfindung sind in der Unteransprüchen angegeben.

Der Erfindung liegt der Gedanke zugrunde, die Hochstromkontaktbuchse, insbesondere eine RADSOK-Kontaktbuchse, oder einen Hochstromkontaktpin durch eine Öffnung in einem Leiterbahnelement mit Radialspiel hindurchzuführen und das Leiterbahnelement in axialer Richtung zwischen zwei Anlageelementen zu klemmen, die, insbesondere in radialer Richtung, fest mit der Hochstromkontaktbuchse oder dem Hochstromkontaktpin verbunden sind. Aufgrund der Aufnahme der Hochstromkontaktbuchse oder des Hochstromkontaktpins in der Öffnung mit Radialspiel werden Verspannungen des Leiterbahnelements vermieden. Das Leiterbahnelement wird lediglich in Axialrichtung mit einer Klemmkraft von den beiden Anlageelementen, die jeweils an einer Flachseite des Leiterbahnelements anliegen, beaufschlagt. Als planare Leiterbahnelemente kommen insbesondere Platinen oder Stanzgitter in Betracht. Die erfindungsgemäße Verbindung hat weiterhin den Vorteil, dass auf Lot zur Herstellung eines elektrischen Kontaktes verzichtet werden kann, wenn der elektrische Kontakt über mindestens ein Anlageelement hergestellt wird.

In Ausgestaltung der Erfindung ist mit Vorteil vorgesehen, dass eines der Anlageelemente einstückig mit der Hochstromkontaktbuchse oder mit dem Hochstromkontaktpin ausgebildet ist. Diese Ausführungsvariante vereinfacht den Verbindungsvorgäng, da auf einen Verfahrensschritt, nämlich das Verbinden eines ersten Anlageelementes mit der Hochstromkontaktbuchse oder mit dem Hochstromkontaktpin, verzichtet werden kann. Insbesondere ist das Anlageelement endseitig an der Hochstromkontaktbuchse oder an dem Hochstromkontaktpin, etwa in der Art eines Nagelkopfes, angeordnet, so dass die Hochstromkontaktbuchse oder der Hochstromkontaktpins zunächst bis zur Anlage des Anlageelements an einer Flachseite des Leiterbahnelements in die Öffnung innerhalb des Leiterbahnelements eingeführt werden kann.

Die Verbindungskräfte werden gleichmäßig sowohl auf die Hochstromkontaktbuchse oder den Hochstromkontaktpin und auf das Leiterbahnelement verteilt, wenn mindestens ein Anlageelement von der Hochstromkontaktbuchse oder von dem Hochstromkontaktpin durchsetzt ist. Dabei umschließt das Anlageelement die Hochstromkontaktbuchse oder den Hochstromkontaktpin bevorzugt ringförmig. Insbesondere ist das Anlageelement symmetrisch zur Längsachse der Hochstromkontaktbuchse oder zu dem Hochstromkontaktpin ausgebildet.

Eine besonders effektive und einfache Befestigungsmöglichkeit mindestens eines der Anlageelemente an der Hochstromkontaktbuchse oder an dem Hochstromkontaktpins besteht darin, das Anlageelement an der Hochstromkontaktbuchse oder an dem Hochstromkontaktpin in einer Öffnung mittels einer Presspassung zu fixieren. Hierbei weist der Öffnungsdurchmesser ein Untermaß in Bezug zum Durchmesser der Hochstromkontaktbuchse bzw. des Hochstromkontaktpins auf. Hierdurch kann auf Befestigungshilfsmittel, wie beispielsweise Lot, verzichtet werden.

Eine besonders einfache, feste und effektive Möglichkeit zur Fixierung mindestens eines Anlageelements an der Hochstromkontaktbuchse oder an dem Hochstromkontaktpin besteht darin, die Bauteile miteinander zu vercrimpen. Dabei wird mittels eines Crimpwerkzeugs eine in radialer Richtung nach innen wirkende Kraft von außen auf das Anlageelement aufgebracht, welches dadurch die Hochstromkontaktbuchse oder den Hochstromkontaktpin fest und dauerhaft klemmend umschließt.

Wie bereits anfänglich erwähnt, ist es von Vorteil, wenn mindestens ein Anlageelement die elektrisch leitende Verbindung zwischen der Hochstromkontaktbuchse oder dem Hochstromkontaktpin und dem Leiterbahnelement herstellt. Hierdurch kann auf Lot, etc. verzichtet werden. Die so hergestellte elektrische Kontaktierung ist unanfällig gegen mechanische Belastungen sowie gegen Temperaturschwankungen. Außerdem ist die Kontaktfläche besonders groß, wodurch Erwärmungen aufgrund großer Stromstärken mit Vorteil vermieden werden.

Von besonderem Vorteil ist es, wenn mindestens eines der Anlageelemente auf einer Flachseite des Leiterbahnelements auf einer Leiterbahn aufliegt. Hierdurch wird eine besonders große Kontaktfläche geschaffen. Diese Ausführungsform lässt sich besonders gut realisieren, wenn die Leiterbahn im Kontaktbereich zu dem Anlageelement als Leiterbahnauge ausgebildet ist, also die Hochstromkontaktbuchse oder den Hochstromkontaktpins umfänglich umgibt.

Eine optimale Kontaktierung des Leiterbahnelements wird erreicht, wenn auf beiden Flachseiten des Leiterbahnelements Leiterbahnen vorgesehen sind und wenn auf jeder Flachseite mindestens eine Leiterbahn von jeweils einem Anlageelement kontaktiert ist. Bei dieser Ausführungsform dienen beide Anlageelemente als Kontaktierungsmittel. Die Kontaktfläche ist dabei besonders groß, so dass der elektrische Übergangswiderstand minimal ist und daher sehr große Ströme ohne eine Erwärmung der Kontaktstellen fließen können.

Gemäß der Erfindung ist vorgesehen, dass die der Flachseite des Leiterbahnelements zugewandte Anlageseite mindestens eines der Anlageelemente zur Vergrößerung der Kontaktfläche und/oder zum Durchstoßen einer Oxidschicht profiliert ist. Mittels der Profilierung kann eine etwaige, auf der Oberseite einer Leiterbahn befindliche Oxidschicht durchstoßen werden, wodurch wiederum der Übergangswiderstand minimiert wird.

Eine besonders vorteilhafte Möglichkeit der Profilierung der Anlageseite besteht darin, die Profilierung als Zahnkranz auszubilden, der in Umfangsrichtung verläuft und bei dem die Zahnspitzen in Richtung Flachseite des Leiterbahnelements weisen. Die Spitzen eignen sich besonders gut zum Durchstoßen einer etwaigen Oxidschicht.

Eine extrem widerstandsfähige Verbindung zwischen der Hochstromkontaktbuchse oder dem Hochstromkontaktpin und dem Leiterbahnelement wird erhalten, wenn mindestens ein Anlageelement in axialer Richtung federelastisch ausgebildet ist. Durch die Federkraft wird eine dauerhafte Klemmkraft bereitgestellt.

Gemäß dem erfindungsgemäßen Verfahren wird eine Hochstromkontaktbuchse oder ein Hochstromkontaktpin mit daran befestigtem oder einstückig ausgebildeten Anlageelement in eine Öffnung, insbesondere Bohrung, eines Leiterbahnelementes eingeführt, bis das Anlageelement an einer Flachseite des Leiterbahnelements anliegt. Daraufhin wird an der Hochstromkontaktbuchse oder an dem Hochstromkontaktpin ein zweites Anlageelement auf der dem ersten Anlageelement gegenüberliegenden Flachseite des Leiterbahnelements fixiert. Dabei muss auch das zweite Anlageelement an dem Leiterbahnelement zur Anlage kommen, so dass dieses zwischen den beiden Anlageelementen geklemmt wird. Über mindestens eines der Anlageelemente erfolgt dabei mit Vorteil die elektrische Kontaktierung.

Bevorzugt wird das zweite Anlageelement vor dessen Fixierung auf die Hochstromkontaktbuchse oder auf den Hochstromkontaktpin bis zur klemmenden Anlage an das Leiterbahnelement aufgeschoben und anschließend in dieser Position durch radiales Vercrimpen an der Hochstromkontaktbuchse oder dem Hochstromkontaktpin fixiert. Von Vorteil dabei ist eine federnde Ausbildung eines der Anlageelemente sowie das Vorsehen einer Profilierung eines Anlageelements zur Vergrößerung der Kontaktfläche und zum Durchstoßen einer etwaigen Oxidschicht einer Leiterbahn des Leiterbahnelements.

Weitere Vorteile und zweckmäßige Ausführungen sind aus den weiteren Ansprüchen, der Figurenbeschreibung und den Zeichnungen zu entnehmen.

Es zeigen:
- Fig. 1: eine geschnittene Darstellung einer erfindungsgemäßen Verbindung einer Hochstromkontaktbuchse mit einer Platine,
- Fig. 2: eine perspektivische Darstellung eines Anlageelementes,
- Fig. 3 bis 5: eine Abfolge von Verfahrensschritten des erfindungsgemäßen Verbindungsverfahren und
- Fig. 6: eine Verbindung, bei der ein Anlageelement einstückig mit einem Hochstromkontaktpin ausgebildet ist.

In den Figuren sind gleiche Bauteile und Bauteile mit gleicher Funktion mit den gleichen Bezugszeichen gekennzeichnet.

In Fig. 1 ist eine Verbindung 1 aus einer Platine 2 mit Leiterbahnen 7 auf beiden Flachseiten 3, 4 und einer Hochstromkontaktbuchse 5, hier einer so genannten RADSOK-Kontaktbuchse, gezeigt. Diese eignet sich insbesondere zum Einsatz bei elektrischen Strömen mit Stromstärken von größer als 100 A. Die gezeigte Hochstromkontaktbuchse 5 ist an sich bekannt. Sie weist eine zylindrische Außenhülse 6 aus Metall auf.

Innerhalb der Außenhülse 6 ist ein elektrisch leitfähiges, im Wesentlichen rohrförmiges Blechteil 8 zur radial federnden Anlage an einem in die Hochstromkontaktbuchse 5 einzuführenden Kontaktpin vorgesehen. Das Blechteil 8 besteht aus einem umfangsgeschlossenen oberen Ring 9 und einem davon beabstandeten unteren Ring 10. Der Bereich zwischen den beiden Ringen 9, 10 ist mit axial verlaufenden, in Umfangsrichtung gekrümmten Schlitzen 11 versehen. Durch die verdrehte Ausbildung des Blechteils 8 wird im mittleren Teil des Blechteils 8 eine Taillierung bewirkt, wodurch das Blechteil 8 in radialer Richtung federt und somit einen Kontaktpin federnd umschließt.

Die Hochstromkontaktbuchse 5 ist mit Spiel durch eine Öffnung 12 innerhalb der Platine 2 geführt und überragt diese auf beiden Flachseiten 3, 4. Platine 2 und Hochstromkontaktbuchse 5 sind mittels zweier Anlageelemente 13, 14 aus Metall miteinander mechanisch sowie elektrisch leitend verbunden. Die beiden kranzförmigen Anlageelemente 13, 14 nehmen die Hochstromkontaktbuchse in jeweils einer axialen Durchgangsöffnung 15, 16 auf. Die Hochstromkontaktbuchse 5 sitzt im Presssitz fest innerhalb der Durchgangsöffnungen 15, 16. Jedes Anlageelement 13, 14 liegt auf jeweils einer Flachseite 13, 14 der Platine 2 auf und kontaktiert jeweils eine flache Leiterbahn 7. Selbstverständlich ist es ausreichend, wenn nur eines von beiden Anlageelementen 13, 14 eine Leiterbahn 7 kontaktiert.

Wenn die Außenhülse 5 aus Kunststoff ausgebildet werden soll, muss eine elektrisch leitende Verbindung zwischen einem der Anlageelemente 13, 14 und dem Blechteil 8 geschaffen werden.

Die Anlageelemente 13, 14 sitzen so fest auf der Platine 2, dass ein Verdrehen der Anlageelemente 13, 14 zusammen mit der Hochstromkontaktbuchse 5 um deren Längsachse nicht möglich ist. Die Anlageelemente 13, 14 klemmen die Platine 2 in axialer Richtung und halten die Hochstromkontaktbuchse 5 unverrückbar in der gezeigten Position.

Wenn mindestens eines der Anlageelemente 13, 14 in axialer Richtung federnd ausgebildet ist, wird eine besonders stabile Verbindung 1 erhalten.

In Fig. 2 ist ein rotationssymmetrisches Anlageelement 13 in perspektivischer Darstellung gezeigt. Das Anlageelement 13 weist einen sich in radialer Richtung erstreckenden, ringförmigen Anlageabschnitt 17 mit einer als Zahnkranz ausgebildeten Profilierung 18 sowie einen in axialer Richtung verlaufenden Halteabschnitt 19 mit der Durchgangsöffnung 15 zur klemmenden Aufnahme der Hochstromkontaktbuchse 5 auf. Durch der Profilierung 18 wird die Kontaktfläche zwischen Leiterbahn 7 und Anlageelement 13 vergrößert und eine etwaige Oxidschicht auf der im Kontaktbereich als Leiterbahnauge ausgebildeten Leiterbahn 7 durchstoßen.

In den Fig. 3 bis 5 sind einzelne Verfahrensschritte des erfindungsgemäßen Verbindungsverfahren schematisch dargestellt.

In Fig. 3 ist ein Hochstromkontaktpin 20 bereits fest mit einem ersten Anlageelement 13 mittels Vercrimpen verbunden. Das Anlageelement 13 ist von dem Hochstromkontaktpin 20 durchsetzt und beaufschlagt dieses mit radialen Klemmkräften. Der Hochstromkontaktpin 20 ist mit Radialspiel in die Öffnung 12 innerhalb der Platine 2 bis zur Anlage des ersten Anlageelements 13 mit seinem Anlageabschnitt 17 an der Flachseite 3 eingeführt.

In Fig. 4 ist dargestellt, wie das zweite Anlageelement 14 auf den Hochstromkontaktpin 20 aufgeschoben und in Richtung Platine 2 verschoben wird.

In Fig. 5 ist das Anlageelement 14 zur klemmenden Anlage an der Flachseite 4 gekommen. Es wird mit einer axialen Anpresskraft gegen die Platine 2 gedrückt. Gleichzeitig wird es mit einer radialen Kraft beaufschlagt, so dass es in der axial klemmenden Position in radialer Richtung mit dem Hochstromkontaktpin 20 vercrimpt wird. Somit wird eine feste klemmende Verbindung zwischen dem Hochstromkontaktpin 1 und der Platine 2 erhalten. Auf zusätzliche Verbindungshilfsmittel kann mit Vorteil verzichtet werden.

In Fig. 6 ist eine einstückige Ausbildung von Hochstromkontaktpin 20 und Anlageelement 13 gezeigt. Somit kann der Verfahrensschritt der Befestigung des Anlageelements 13 an dem Hochstromkontaktpin 20 entfallen.

### Bezugszeichenliste

- 1: Verbindung
- 2: Platine
- 3: Flachseite
- 4: Flachseite
- 5: Hochstromkontaktbuchse
- 6: Außenhülse
- 7: Leiterbahnen
- 8: Blechteil
- 9: Ring
- 10: Ring
- 11: Schlitze
- 12: Öffnung
- 13: Anlageelement
- 14: Anlageelement
- 15: Durchgangsöffnung
- 16: Durchgangsöffnung
- 17: Anlageabschnitt
- 18: Profilierung
- 19: Halteabschnitt
- 20: Hochstromkontaktpin

## Patentansprüche

1. Elektrische Verbindung zwischen einer zylinderförmigen Hochstromkontaktbuchse (5) oder einem Hochstromkontaktpin (20) und einem planaren Leiterbahnelement (2) mit zwei gegenüberliegenden Flachseiten (3, 4), wobei die Hochstromkontaktbuchse (5) oder der Hochstromkontaktpin (20) in einer Öffnung (12) innerhalb des planaren Leiterbahnelements (2) aufgenommen ist und dieses auf beiden Flachseiten (3, 4) überragt, und wobei auf jeder Flachseite (3, 4) ein Anlageelement (13, 14) vorgesehen ist, welche fest mit der Hochstromkontaktbuchse (5) oder dem Hochstromkontaktpin (20) verbunden sind und die zu beiden Flachseiten (3, 4) an dem Leiterbahnelement (2) anliegen und dieses klemmend zwischen sich aufnehmen,
**dadurch gekennzeichnet,**
**dass** die der Flachseite (3, 4) des Leiterbahnelements (2) zugewandte Anlageseite (17) des Anlageelements (13, 14) zur Vergrößerung der Kontaktfläche und/oder zum Durchstoßen einer Oxidschicht profiliert ist.

2. Elektrische Verbindung nach Anspruch 1,
**dadurch gekennzeichnet, dass** eines der Anlageelemente (13, 14) einstückig mit der Hochstromkontaktbuchse (5) oder mit dem Hochstromkontaktpin (20) ausgebildet ist.

3. Elektrische Verbindung nach einem der vorherigen Ansprüche,
**dadurch gekennzeichnet, dass** mindestens ein Anlageelement (13, 14) von der Hochstromkontaktbuchse (5) oder von dem Hochstromkontaktpin (20) durchsetzt ist.

4. Elektrische Verbindung nach einem der vorherigen Ansprüche,
**dadurch gekennzeichnet, dass** mindestens ein Anlageelement (13, 14) mittels einer Presspassung an der Hochstromkontaktbuchse (5) oder an dem Hochstromkontaktpin (20) fixiert ist.

5. Elektrische Verbindung nach einem der vorherigen Ansprüche,
**dadurch gekennzeichnet, dass** mindestens ein Anlageelement (13, 14) mit der Hochstromkontaktbuchse (5) oder mit dem Hochstromkontaktpin (20) vercrimpt ist.

6. Elektrische Verbindung nach einem der vorherigen Ansprüche,
**dadurch gekennzeichnet, dass** mindestens ein Anlageelement (13, 14) die elektrisch leitende Verbindung zwischen der Hochstromkontaktbuchse (5) oder dem Hochstromkontaktpin (20) und dem Leiterbahnelement (2) herstellt.

7. Elektrische Verbindung nach einem der vorherigen Ansprüche,
**dadurch gekennzeichnet, dass** mindestens eines der Anlageelemente (13, 14) auf einer Flachseite (3, 4) des Leiterbahnelements (2) auf einer Leiterbahn (7) aufliegt.

8. Elektrische Verbindung nach Anspruch 7,
**dadurch gekennzeichnet, dass** die Leiterbahn (2) im Kontaktbereich zu dem Anlageelement (13, 14) als Leiterbahnauge ausgebildet ist.

9. Elektrische Verbindung nach einem der vorherigen Ansprüche,
**dadurch gekennzeichnet, dass** auf beiden Flachseiten (3, 4) des Leiterbahnelements (2) Leiterbahnen (7) vorgesehen sind und dass auf jeder Flachseite (3, 4) mindestens eine Leiterbahn (7) von jeweils einem Anlageelement (13, 14) kontaktiert ist.

10. Elektrische Verbindung nach Anspruch 1,
**dadurch gekennzeichnet, dass** die Profilierung (18) der Anlageseite als Zahnkranz ausgebildet ist.

11. Elektrische Verbindung nach einem der vorherigen Ansprüche,
**dadurch gekennzeichnet, dass** das Leiterbahnelement (2) eine Platine oder ein Stanzgitter ist.

12. Elektrische Verbindung nach einem der vorherigen Ansprüche,
**dadurch gekennzeichnet, dass** mindestens ein Anlageelement (13, 14) in axialer Richtung federelastisch ausgebildet ist.

13. Verfahren zur Herstellung einer Verbindung gemäß einem der vorhergehenden Ansprüche,
**gekennzeichnet durch**
folgende Verfahrenschritte:
• Fixierung eines Anlageelements (13, 14) an einer Hochstromkontaktbuchse (5) oder an einem Hochstromkontaktpin (20) oder Bereitstellen eines einstückig mit einer Hochstrombuchse (5) oder mit einem Hochstromkontaktpin (20) ausgebildeten Anlageelements (13, 14),
• Einbringen einer Öffnung (12) in ein planares Leiterbahnelement (2) oder Bereitstellen eines planaren Leiterbahnelements (2) mit Öffnung (12),
• Einführen der Hochstromkontaktbuchse (5) oder des Hochstromkontaktpins (20) in die Öffnung (12),
• Fixieren eines zweiten Anlageelements (14, 13) an der Hochstromkontaktbuchse (5) oder an dem Hochstromkontaktpin (20), derart, dass das Leiterbahnelement (2) zwischen beiden Anlageelementen (13, 14) klemmend und elektrisch kontaktierend aufgenommen wird, wobei die der Flachseite (3, 4) des Leiterbahnelements (2) zugewandte Anlageseite (17) des Anlageelements (13, 14) zur Vergrößerung der Kontaktfläche und/oder zum Durchstoßen einer Oxidschicht profiliert ist.

14. Verfahren nach Anspruch 13,
**dadurch gekennzeichnet, dass** das zweite Anlageelement (14, 13) vor dessen Fixierung auf die Hochstromkontaktbuchse (5) oder auf den Hochstromkontaktpin (20) bis zur klemmenden Anlage (13) an das Leiterbahnelement aufgeschoben wird und in dieser Position durch radiales Vercrimpen an der Hochstromkontaktbuchse (5) oder an dem Hochstromkontaktpin (20) fixiert wird.

## Claims

1. Electrical connection between a cylindrical high current contact socket (5) or a high current contact pin (20) and a planar printed conductor element (2) with two opposing flat sides (3, 4), wherein the high current contact socket (5) or the high current contact pin (20) is held in an opening (12) within the planar printed conductor element (2) and projects over it on the two flat sides (3, 4), and wherein on each flat side (3, 4) there is one contact element (13, 14) which is securely connected to the high current contact socket (5) or the high current contact pin (20) and which adjoins the printed conductor element (2) on the two flat sides (3, 4) and hold it by clamping between them, **characterized in that** the contact side (17) of the contact element (13, 14) facing the flat side (3, 4) of the printed conductor element (2) is profiled to increase the contact area and/or to penetrate an oxide layer.

2. Electrical connection as claimed in claim 1, wherein one of the contact elements (13, 14) is made integral with the high current contact socket (5) or with the high current contact pin (20).

3. Electrical connection as claimed in one of the preceding claims, wherein at least one contact element (13, 14) is penetrated by the high current contact socket (5) or the high current contact pin (20).

4. Electrical connection as claimed in one of the preceding claims, wherein at least one contact element (13, 14) is fixed by means of a press fit on the high current contact socket (5) or on the high current contact pin (20).

5. Electrical connection as claimed in one of the preceding claims, wherein at least one contact element (13, 14) is crimped to the high current contact socket (5) or the high current contact pin (20).

6. Electrical connection as claimed in one of the preceding claims, wherein at least one contact element (13, 14) establishes the electrically conductive connection between the high current contact socket (5) or the high current contact pin (20) and the printed conductor element (2).

7. Electrical connection as claimed in one of the preceding claims, wherein at least one of the contact elements (13, 14) rests on one flat side (3, 4) of the printed conductor element (2) on a printed conductor (7).

8. Electrical connection as claimed in claim 7, wherein the printed conductor (2) is made in the contact region to the contact element (13, 14) as a printed conductor eye.

9. Electrical connection as claimed in one of the preceding claims, wherein on the two flat sides (3, 4) of the printed conductor element (2) there are printed conductors (7) and wherein on each flat side (3, 4) at least one printed conductor (7) makes contact with one contact element (13, 14) at a time.

10. Electrical connection as claimed in claim 1, wherein the profiling (18) of the contact side is made as a gear rim.

11. Electrical connection as claimed in one of the preceding claims, wherein the printed conductor element (2) is a board or pressed screen.

12. Electrical connection as claimed in one of the preceding claims, wherein at least one contact element (13, 14) is made elastic in the axial direction.

13. Process for producing a connection as claimed in one of the preceding claims, **characterized by** the following process steps:
- fixing of one contact element (13, 14) on a high current contact socket (5) or on a high current contact pin (20) or making ready a contact element (13, 14) which is made integrally with a high current socket (5) or with a high current contact pin (20),
- forming an opening (12) in a planar printed conductor element (2) or making ready a planar printed conductor element (2) with an opening (12),
- inserting a high current contact socket (5) or a high current contact pin (20) into the opening (12),
- fixing a second contact element (14, 13) on the high current contact socket (5) or on the high current contact pin (20) such that the printed conductor element (2) is held between the two contact elements (13, 14) by clamping and making electrical contact, wherein the contact side (17) of the contact element (13, 14) facing the flat side (3, 4) of the printed conductor element (2) is profiled to increase the contact area and/or to penetrate an oxide layer.

14. Process as claimed in claim 14, wherein the second contact element (14, 13) before it is fixed is pushed onto the high current contact socket (5) or onto the high current contact pin (20) as far as clamping contact (13) with the printed conductor element and is fixed in this position by radial crimping on the high current contact socket (5) or on the high current contact pin (20).

## Revendications

1. Connexion électrique entre une douille de contact cylindrique à haute intensité (5) ou une broche de contact à haute intensité (20) et un élément de piste conductrice plan (2) avec deux côtés plats opposés (3, 4), dans laquelle la douille de contact à haute intensité (5) ou la broche de contact à haute intensité (20) est logée dans un orifice (12) à l'intérieur de l'élément de piste conductrice plan (2) et fait saillie au-dessus de celui-ci sur les deux côtés plats (3, 4) et dans laquelle il est prévu sur chaque côté plat (3, 4) un élément d'appui (13, 14), lesquels éléments d'appui sont reliés fixement à la douille de contact à haute intensité (5) ou à la broche de contact à haute intensité (20) et s'appuient des deux côtés plats (3, 4) sur l'élément de piste conductrice (2) et le serrent entre eux,
**caractérisée en ce que**
la face d'appui (17) de l'élément d'appui (13, 14) tournée vers le côté plat (3, 4) de l'élément de piste conductrice (2) est profilée pour agrandir la surface de contact et/ou pour traverser une couche d'oxyde.

2. Connexion électrique selon la revendication 1,
**caractérisée en ce que** l'un des éléments d'appui (13, 14) est réalisé d'un seul tenant avec la douille de contact à haute intensité (5) ou avec la broche de contact à haute intensité (20).

3. Connexion électrique selon l'une quelconque des revendications précédentes,
**caractérisée en ce qu'**au moins un élément d'appui (13, 14) est traversé par la douille de contact à haute intensité (5) ou par la broche de contact à haute intensité (20).

4. Connexion électrique selon l'une quelconque des revendications précédentes,
**caractérisée en ce qu'**au moins un élément d'appui (13, 14) est fixé à la douille de contact à haute intensité (5) ou à la broche de contact à haute intensité (20) à l'aide d'un ajustement forcé.

5. Connexion électrique selon l'une quelconque des revendications précédentes,
**caractérisée en ce qu'**au moins un élément d'appui (13, 14) est serti avec la douille de contact à haute intensité (5) ou avec la broche de contact à haute intensité (20).

6. Connexion électrique selon l'une quelconque des revendications précédentes,
**caractérisée en ce qu'**au moins un élément d'appui (13, 14) établit la connexion électriquement conductrice entre la douille de contact à haute intensité (5) ou la broche de contact à haute intensité (20) et l'élément de piste conductrice (2).

7. Connexion électrique selon l'une quelconque des revendications précédentes,
**caractérisée en ce qu'**au moins un élément d'appui (13, 14) est posé sur un côté plat (3, 4) de l'élément de piste conductrice (2) sur une piste conductrice (7).

8. Connexion électrique selon la revendication 7,
**caractérisée en ce que** la piste conductrice (2) est réalisée sous forme d'oeillet de piste conductrice dans la zone de contact avec l'élément d'appui (13, 14).

9. Connexion électrique selon l'une quelconque des revendications précédentes,
**caractérisée en ce qu'**il est prévu des pistes conductrices (7) sur les deux côtés plats (3, 4) de l'élément de piste conductrice (2) et **en ce que**, sur chaque côté plat (3, 4), au moins une piste conductrice (7) est en contact avec un élément d'appui respectif (13, 14).

10. Connexion électrique selon la revendication 1,
**caractérisée en ce que** le profil (18) de la face d'appui est réalisé sous forme de couronne dentée.

11. Connexion électrique selon l'une quelconque des revendications précédentes,
**caractérisée en ce que** l'élément de piste conductrice (2) est une platine ou un grillage estampé.

12. Connexion électrique selon l'une quelconque des revendications précédentes,
**caractérisée en ce qu'**au moins un élément d'appui (13, 14) est réalisé de manière élastique dans la direction axiale.

13. Procédé pour la fabrication d'une connexion selon l'une quelconque des revendications précédentes,
**caractérisée par** les étapes de procédé suivantes :
- fixation d'un élément d'appui (13, 14) sur une douille de contact à haute intensité (5) ou sur une broche de contact à haute intensité (20) ou formation d'un élément d'appui (13, 14) réalisé d'un seul tenant avec une douille de contact à haute intensité (5) ou avec une broche de contact à haute intensité (20),
- insertion d'un orifice (12) dans un élément de piste conductrice plan (2) ou formation d'un élément de piste conductrice plan (2) avec un orifice (12),
- introduction de la douille de contact à haute intensité (5) ou de la broche de contact à haute intensité (20) dans l'orifice (12),
- fixation d'un second élément d'appui (14, 13) sur la douille de contact à haute intensité (5) ou sur la broche de contact à haute intensité (20) de telle sorte que l'élément de piste conductrice plan (2) soit serré entre et en contact électrique avec les deux éléments d'appui (13, 14), la face d'appui (17) de l'élément d'appui (13, 14) tournée vers le côté plat (3, 4) de l'élément de piste conductrice (2) étant profilée pour agrandir la surface de contact et/ou pour traverser une couche d'oxyde.

14. Procédé selon la revendication 13,
**caractérisé en ce que**, avant sa fixation sur la douille de contact à haute intensité (5) ou sur la broche de contact à haute intensité (20), le second élément d'appui (14, 13) est poussé jusqu'à venir en appui de serrage (13) sur l'élément de piste conductrice et **en ce qu'**il est fixé dans cette position sur la douille de contact à haute intensité (5) ou sur la broche de contact à haute intensité (20) par sertissage radial.
